# EUROPÄISCHE PATENTSCHRIFT

(11) **EP 2 348 151 B1**
(45) Veröffentlichungstag und Bekanntmachung des Hinweises auf die Patenterteilung: **05.07.2017**
(21) Anmeldenummer: 10401014.5
(22) Anmeldetag: 25.01.2010
(51) Int. Cl.: D06F 39/08

(54) **Verfahren zum Betreiben einer Waschmaschine mit Umfluteinrichtung**
Method for operating a washing machine with flow device
Procédé de fonctionnement d'un lave-linge avec un dispositif d'écoulement

(43) Veröffentlichungstag der Anmeldung: 27.07.2011
(73) Patentinhaber: Miele & Cie. KG, 33332 Gütersloh (DE)
(72) Erfinder: Sieding, Dirk, 44534 Lünen (DE); Müller, Helge, 33332 Gütersloh (DE); Bicker, Rainer, 33415 Verl (DE); Dummeier, Patrick, 31603 Diepenau (DE)

(56) Entgegenhaltungen:
- EP-A2- 0 726 349
- DE-A1- 3 401 899
- DE-A1- 19 748 706

## Beschreibung

Die Erfindung betrifft ein Verfahren zum Betreiben einer Waschmaschine mit einem Laugenbehälter zur Aufnahme von Waschflüssigkeit zum Behandeln von Wäsche, einem Heizkörper und einer Umfluteinrichtung, wobei das Verfahren eine Waschphase mit eingeschaltetem Heizkörper zum Erhitzen der Waschflüssigkeit und aktivierter Umfluteinrichtung umfasst, die die Waschflüssigkeit aus dem unteren Bereich des Laugenbehälters in den oberen Bereich, bezogen auf die betriebsgemäße Aufstellposition der Waschmaschine, fördert (siehe EP-A-0 726 349). Zum Waschen von Wäsche in einer Trommelwaschmaschine wird die Wäsche in der drehenden Trommel bewegt, wodurch die Benetzung bzw. Durchfeuchtung der Wäsche mit der Waschflüssigkeit und die Waschmechanik bewirkt werden. Hierbei befindet sich Wasser im Laugenbehälter bzw. in der Trommel, wobei durch die Bewegung der Wäsche der Schmutz ausgespült wird. Um die Waschlauge möglichst vollständig mit der Wäsche in Verbindung zu bringen, ist es bekannt, mittels einer Umfluteinrichtung die Waschflüssigkeit vom unteren Bereich des Laugenbehälters bzw. aus dem Ablaufkanal in den oberen Bereich zu fördern, so dass die in der Trommel befindlichen Wäschestücke von oben mit Waschflüssigkeit berieselt werden. Bei gleichzeitiger Trommeldrehung wird eine gute Durchmischung der Wäschestücke mit der Waschflüssigkeit erreicht. Ferner wird durch die Vermeidung von Totvolumen eine gute Ausnutzung des Wassers bzw. des Waschmittels erreicht. Ein derartiges Verfahren zum Betreiben einer solchen Waschmaschine ist aus der DE 34 01 899 A1 bekannt. Hierbei wird zu Beginn der Waschphase Wasser unter Zugabe von Waschmittel in einen Raum im unteren Bereich des Laugenbehälters eingelassen, wobei das Wasser bzw. die mit Waschmittel versetzte Waschflüssigkeit noch nicht mit der Wäsche in Berührung kommt. Danach wird die Lauge innerhalb des Raumes aufgeheizt und dabei umgewälzt. Nachdem das Waschmittel aufgelöst ist und die mit dem Waschmittel versetzte Waschflüssigkeit die vorgegeben Temperatur erreicht hat, wird die eigentliche Umfluteinrichtung aktiviert, das heißt, die Wäsche wird mit der Waschflüssigkeit beaufschlagt. Hierbei ist es aufwändig, dass eine Mehrzahl von Kanälen und steuerbaren Ventilen notwendig sind, damit das entsprechende Verfahren durchgeführt werden kann. Ferner ist ein erhöhter Zeitbedarf gegenüber einer normalen Waschphase festzustellen, da das Waschmittelauflösen separat vor dem Benetzungsabschnitt durchgeführt wird. Ferner muss mehr Waschflüssigkeit zur Verfügung gestellt werden, da der Raum unterhalb des Laugenbehälters einen erheblichen Teil der freien Flotte aufnimmt.

Aus der EP 0 726 349 A1 ist ein Verfahren zum Betreiben einer Waschmaschine bekannt, bei der zeitweise eine Umfluteinrichtung aktiviert ist, während die Trommel mit Anlegedrehzahl gedreht wird. Zu anderen Zeiten wird die Trommel mit verminderter Drehzahl gedreht, sodass die Wäsche innerhalb der Trommel bewegt wird, wobei in diesen Zeiten die Umfluteinrichtung nicht aktiviert ist. Mit einer erhöhten Drehzahl wird absichtlich nur zu Beginn der Waschphase gedreht, um ein Anhaften der Wäsche an der Trommel danach zu vermeiden. Es wird also danach nicht mehr mit erhöhter Drehzahl gedreht, was zu Lasten der Wassereffizienz geht.

Aus der GB 2 204 328 A ist es ferner bekannt, bei einem Verfahren zum Betreiben einer Waschmaschine zum verbesserten Einspülen von Waschmittel eine Umfluteinrichtung zu aktivieren. Hierbei wird die Waschflüssigkeit vorgeheizt, bevor die Umflutung aktiviert wird.

Der Erfindung liegt deshalb die Aufgabe zu Grunde, ein Verfahren mit verbesserter Waschwirkung bereitzustellen und den Energieverbrauch und/oder die Gesamtdauer des Waschprozesses zu vermindern.

Die Aufgabe wird durch ein Verfahren mit den Merkmalen des Anspruchs 1 gelöst. Vorteilhafte Ausführungen ergeben sich aus den jeweils abhängigen Ansprüchen.

Der wesentliche Vorteil des erfindungsgemäßen Verfahrens ist, dass auf einfache Weise eine Verbesserung der Waschwirkung und eine Verringerung der Waschzeit und des Energieverbrauchs gegenüber einer herkömmlichen Waschphase mit Umfluten erreicht werden. Aufwändige konstruktive Maßnahmen sind hierbei nicht notwendig. Es werden zwar Sensoren, wie Druckfühler und Temperatursensor benötigt, die sind jedoch kostengünstig entsprechend zu installieren oder sie sind ohnehin in einer herkömmlichen Waschmaschine vorhanden. Die Steuerung des Waschprozesses wird durch die Anpassung des Computerprogramms für die Steuereinrichtung erreicht.

Beim erfindungsgemäßen Verfahren ist es vorgesehen, dass zu Beginn der Waschphase ein Durchfeuchtungsabschnitt mit folgenden Schritten durchgeführt wird:
a) Einlassen einer Wassermenge unter Hinzufügung von Waschmittel in den Laugenbehälter, wobei die Wassermenge so bemessen ist, dass eine vollständige Sättigung des Waschgutes nicht erreicht wird, und Drehen der Trommel im Reversierrhythmus mit einer ersten Drehzahl unterhalb der Anlegedrehzahl,
b) Aktivieren der Umfluteinrichtung, bis der Pegel der Waschflüssigkeit einen unteren Grenzwert erreicht,
c) Drehen der Trommel mit einer zweiten Drehzahl, die höher ist, als die erste Drehzahl und oberhalb der Anlegedrehzahl liegt, wodurch eine Schleuderwirkung mit Austreiben von Waschflüssigkeit aus dem Waschgut und ein Anstieg des Pegels der Waschflüssigkeit bis auf einen oberen Wert bewirkt wird,
d) Drehen der Trommel mit der ersten Drehzahl, bis der Pegel den unteren Grenzwert erreicht,
wobei in den Schritten c) und d) die Umfluteinrichtung ununterbrochen aktivert ist.

In einer zweckmäßigen Weiterbildung werden die Schritte c) und d) mehrmals wiederholt und erst danach die Umfluteinrichtung deaktiviert. Dadurch wird eine gute Durchmischung des Waschgutes mit der geringen Menge an Waschflüssigkeit erreicht.

Hierbei ist es vorteilhaft, dass die Schritte c) und d) 2- bis 10-mal wiederholt werden. Der Schritt d) benötigt hierbei etwa die 1,5 bis 4-fache Zeit, die für den Schritt c) vorgesehen ist.

In einer weiteren, vorteilhaften Ausführung wird im Schritt d) die Umfluteinrichtung mit einer geringeren Förderleistung betrieben, als im Schritt c. Dadurch kann das Absinken des Pegels etwas verlangsamt werden, wodurch der Schritt d) jeweils dauern kann.

Nach Beendigung der Durchfeuchtungsphase wie oben aufgeführt oder anders, beginnt der Aufheizabschnitt innerhalb der Waschphase. Um hierbei ein möglichst energiesparendes Aufheizen bei recht kurzer Dauer zu erreichen, umfasst dieser Abschnitt die Schritte:
e) Drehen der Trommel mit einer zweiten Drehzahl, die höher ist, als die erste Drehzahl (n1) und oberhalb der Anlegedrehzahl liegt, wodurch eine Schleuderwirkung mit Austreiben von Waschflüssigkeit aus dem Waschgut und ein Anstieg des Pegels der Waschflüssigkeit bis zu einem oberen Grenzwert bewirkt wird,
f) Drehen der Trommel mit der ersten Drehzahl unterhalb der Anlegedrehzahl,
g) Aktivieren des Heizkörpers zum Aufheizen der Waschflüssigkeit, bis die Temperatur der Waschflüssigkeit einen oberen Grenzwert erreicht oder überschreitet,
h) Abschalten des Heizkörpers und Aktivieren der Umfluteinrichtung, bis ein unterer Grenzwert erreicht wird,
wobei die Schritte e) bis h) mehrmals wiederholt werden.

In einer vorteilhaften Ausführung ist der obere Grenzwert der Temperatur für die Waschflüssigkeit höher festgelegt, als die vom Benutzer ausgewählte Solltemperatur für die Wäschebehandlung. Dadurch wird ein schnelles Aufheizen der Waschflüssigkeit erreicht, wobei das zu behandelnde Waschgut mit der überhitzten Lauge nur kurzzeitig in Berührung kommt, da beim Überhitzen kein Umfluten stattfindet.

Hierbei ist es zweckmäßig, dass der obere Grenzwert im Bereich von 5°C bis 10°C höher ist, als der Sollwert für die Laugentemperatur. Kurzzeitige Überhitzungen in diesem Temperaturbereich führen nicht zu Wäscheschäden, erhöhtem Wäscheverschleiß oder sichtbares Entfärben.

Nach dem Aufheizabschnitt wie oben beschrieben folgt die Nachwaschphase, bei der die Umfluteinrichtung aktiv und der Heizkörper ausgeschaltet ist, umfassend folgende Schritte
i) Drehen der Trommel mit der ersten Drehzahl unterhalb der Anlegedrehzahl, bis der Pegel den unteren Grenzwert erreicht,
j) Drehen der Trommel mit einer zweiten Drehzahl, die höher ist, als die erste Drehzahl und oberhalb der Anlegedrehzahl liegt, wodurch eine Schleuderwirkung mit Austreiben von Waschflüssigkeit aus dem Waschgut und ein Anstieg des Pegels der Waschflüssigkeit bis auf einen oberen Wert bewirkt wird,
wobei die Schritte i) und j) mehrmals wiederholt werden. Hierbei kühlt sich die Lauge ab,
wobei aufgrund der starken Strömung der Lauge durch das Waschgut im Zusammenspiel mit der Bewegung des Waschgutes innerhalb der Trommel eine gute und schonende Waschwirkung erreicht wird.

In einer vorteilhaften Weiterbildung erfolgt nach dem Aufheizabschnitt die Nachwaschphase bei abgeschaltetem Heizkörper und Drehen der Trommel mit der ersten Drehzahl zur Bereitstellung eines Wäschefalls für eine vorbestimmte Zeit, umfassend folgende Schritte
k) Einlassen einer zusätzlichen Wassermenge, bis ein höherer Pegel erreicht ist,
I) Aktivieren der Umfluteinrichtung. Dadurch wird die Waschwirkung bei optimaler Wäscheschonung nochmals verbessert.

Insgesamt ist es zweckmäßig, dass die erste Drehzahl im Bereich von 30 1/min bis 70 1/min liegt. Dadurch wird bei für den Haushalt üblichen Trommelgrößen ein guter Wäschefall erreicht. Für die zweite Drehzahl ist ein Bereich von 300 1/min bis 700 1/min vorgesehen, so dass bei der üblichen Trommelgröße ein Anliegen der Wäschestücke am Trommelmantel und ein Austreiben der Lauge aus der Wäsche erreicht wird, ohne die Wäsche zu stark mechanisch zu beanspruchen. Die Drehzahlen weichen von dem kritischen Drehzahlbereich, bei dem die Unwucht am stärksten zu Vibrationen führt, ab, so dass ein sicherer und ruhiger Lauf bereitgestellt wird.

In einer weiteren, zweckmäßigen Ausführung ist zumindest in den Schritten c) und j) eine Überwachung von Schaumbildung aktiviert, wobei die Schritte c) oder j) jeweils erst nach dem Erkennen von Schaum beendet werden. Dadurch kann die Trommel länger mit der sogenannten hohen Drehzahl gedreht werden, was zu einer verkürzten oder verbesserten Durchfeuchtung bzw. Waschwirkung führt.

Gemäß einer nicht beanspruchten Ausführungsform wird ferner eine Waschmaschine vorgeschlagen mit einem Laugenbehälter zur Aufnahme von Waschflüssigkeit zum Behandeln von Wäsche, einer im Laugenbehälter horizontal drehbar gelagerte Trommel, einem Motor zum Drehen der Trommel, einem Heizkörper, einer Umfluteinrichtung, einer Wasserzulaufeinrichtung, einem Sensor zur Erfassung des Flüssigkeitspegels im Laugenbehälter, einem Temperatursensor zur Erfassung der Temperatur der Waschflüssigkeit und einer Steuereinrichtung zum Steuern der einzelnen Phasen des ausgewählten Waschprogramms, wobei die Steuereinrichtung mit den Sensoren in Wirkverbindung steht und dafür konfiguriert ist, die Umfluteinrichtung, den Heizkörper, die Wasserzulaufeinrichtung und den Motor zum Drehen der Trommel gemäß dem Verfahren nach einer der oben genannten Ausführungen oder Weiterbildungen zu aktivieren oder deaktivieren bzw. ein- oder auszuschalten. Die Sensoren stehen mit der Steuereinrichtung in Verbindung. Als Sensor für den Pegel kann beispielsweise ein Drucksensor verwendet werden, der mit einer Luftfalle am Laugenbehälter im unteren Bereich mittels einer Schlauchleitung verbunden ist. Alternativ können auch Leitwertsensoren an der Laugenbehälterwand angebracht werden, die dann ein Signal an die Steuereinrichtung abgeben, wenn sie von Waschflüssigkeit bedeckt sind. Andere Sensoren sind ebenfalls möglich, wobei die Steuereinrichtung dann entsprechend konfiguriert werden muss.

Gemäß einer nicht beanspruchten Ausführungsform ist der Temperatursensor und der Sensor zur Erfassung des Flüssigkeitspegels im Sumpf des Laugenbehälters angeordnet. Dadurch kann die Temperatur der recht geringen Menge an Waschflüssigkiet zuverlässig und genau erfasst werden.

Gemäß einer nicht beanspruchten Ausführungsform umfasst die Waschmaschine einen weiteren Sensor zur Erfassung des Flüssigkeitspegels oder Drucks in einer Umflutleitung der Umfluteinrichtung. Dadurch wird sichergestellt, dass die Umflutung stets zuverlässig erfolgt und die Umflutpumpe abgeschaltet werden kann, sobald sich keine Lauge mehr in der Umflutleitung mehr befindet.

Ein Ausführungsbeispiel der Erfindung ist in den Zeichnungen rein schematisch dargestellt und wird nachfolgend näher beschrieben. Es zeigen:
- Fig. 1:: eine Waschmaschine in einer skizzierten Schnittdarstellung,
- Fig. 2:: ein Waschprogramm als Diagramm im zeitlichen Ablauf und
- Fig. 3 und 4:: die Ansteuerung der Trommel, des Heizkörpers und der Umfluteinrichtung in zeitlicher Abfolge.

In Fig. 1 ist in rein schematischer Darstellung eine Waschmaschine 1, mit einem Laugenbehälter 2 dargestellt. Die Positions- und Richtungsangaben beziehen sich auf die betriebsgemäße Aufstellposition der Waschmaschine 1. Innerhalb des Laugenbehälters 2 ist eine drehbar gelagerte und über einen elektrischen Motor 13 angetriebene Trommel 3 angeordnet, die die im Laugenbehälter 2 befindlichen Wäschestücke 8 bewegt. Die Trommel 3 ist im vorliegenden Ausführungsbeispiel aus Edelstahl hergestellt und mit einer Vielzahl an Öffnungen für die Durchflutung versehen. Das Gehäuse 4 hat eine Beladungsöffnung 9, über die das Innere der Trommel 3 durch die Dichtungsmanschette 6 hindurch erreichbar ist. Die Beladungsöffnung 9 ist mittels einer Tür 5 verschließbar. Im unteren Bereich des Laugenbehälters 2 ist ein Heizkörper 7 angeordnet, der die Waschflüssigkeit im Laugenbehälter erhitzen kann. Im oberen Bereich der Maschine 1 ist ein Einlassventil 15 skizziert, welches das Einlaufen des Wassers aus dem Versorgungsnetz bereitstellt. Über den Einspülkasten 11 wird das Wasser über das Verbindungsrohr 14 in den Laugenbehälter 2 geleitet, wobei im Einspülkasten 11 eingegebenes Waschmittel mit in den Laugenbehälter 2 gespült wird. Unterhalb des Laugenbehälters 2 ist eine Ablaufeinrichtung 12 angeordnet, die die verbrauchte Waschflüssigkeit oder das Spülwasser aus dem Laugenbehälter 2 zur Ablaufleitung 12c herausführt, die in der Regel in einen Abwasserkanal mündet. Die Steuereinrichtung 18 steuert das Einlassventil 15, die Aktivität der Ablaufeinrichtung 12 bzw. der Ablaufpumpe 12a, den Antriebsmotor 13, der über das Leistungsteil oder einen Frequenzumrichter 16 bestromt wird, und den Heizkörper 7. Im unteren Bereich des Laugenbehälters 2, bezogen auf die bertriebsgemäße Aufstellposition der Waschmaschine, ist die Pumpe 17a einer Umfluteinrichtung angebracht. Die Pumpe 17a ist auf der Eingangsseite bzw. Saugseite mit dem Ablaufrohr 12b verbunden und kann die darin befindliche Waschflüssigkeit 19 durch die Leitung 17b in den oberen Bereich des Laugenbehälters 2 bzw. der Trommel 3 fördern. Durch die Düse bzw. den Auslass 17c spritzt bzw. fließt die Waschflüssigkeit 19 auf die Wäschestücke 8.

In Fig. 1 ist ferner dargestellt, dass die Waschmaschine unterhalb des Laugenbehälters 2 über einen zusätzlichen Sumpf 24 verfügt, in dem sich Waschlauge 19 sammeln kann. In den Sumpf 24 sind der Heizkörper 7 und ein Temperaturfühler 22 angeordnet oder integriert. Unterhalb des Sumpfes 24 befindet sich ein Drucksensor 21. Optional befindet sich ein weiterer Drucksensor 23 im Umflutkreislauf 17, hier in der Leitung 17b.

In Fig. 2 ist beispielhaft ein kompletter Ablauf eines Waschprogramms WP in einem Diagramm dargestellt. Auf der Zeitachse t sind die einzelnen Phasen bzw. zeitlichen Abschnitte innerhalb des Waschprogramms WP aufgezeigt. Der hier dargestellte Programmablauf WP umfasst eine Waschphase Wa, eine Spülphase Sp und eine Schleuderphase Sc. In diesen einzelnen Phasen wird der Wasserzulauf 15 und der Ablauf 12 entsprechend gesteuert. Auch der Heizkörper 7 und die Umfluteinrichtung 17 werden entsprechend gesteuert, um die Waschflüssigkeit 19 auf die vorgegebene Temperatur zu erwärmen. Zu Beginn der Waschphase WA wird der Durchfeuchtungsabschhnitt DF durchgeführt, bei dem das Waschgut 8 mit Flüssigkeit 19 benetzt und durchfeuchtet wird. In diesem Abschnitt DF wird Wasser in die Einspüleinrichtung bzw. den Einspülkasten 11 eingelassen, wodurch das darin bevorratete Behandlungsmittel, wie Waschpulver, durch das Verbindungsrohr 14 in den Laugenbehälter 2 eingelassen wird.

Anschließend folgt der Aufheizabschnitt Hz, in dem die Waschflüssigkeit mittels eingeschalteten Heizkörpers 7 auf die Temperatur erhitzt wird, die von der Steuereinrichtung 18 vom ausgewählten Programm vorgegeben wird. Nach Erreichen der vorgegeben Temperatur wird der Heizkörper 7 abgeschaltet und der sogenannte Nachwaschabschnitt Na folgt. In diesem Nachwaschabschnitt Na wird die Wäsche 8 mittels rotierender Trommel 3 bewegt, wobei sich die Waschflüssigkeit 19 abkühlt. Die Waschphase Wa wird mit dem Abpumpen beendet, wobei die Ablaufeinrichtung 12, insbesondere die Pumpe 12a oder ein Ablaufventil aktiviert wird. Beim Abpumpen kann auch geschleudert werden, damit die mit Waschmittel versetzte Waschflüssigkeit 19 aus dem Gewebe der Wäschestücke 8 entfernt wird.

Anschließend folgt der Spülabschnitt Sp, bei dem frisches Wasser in den Laugenbehälter eingelassen und die Wäschestücke 8 darin bewegt werden. Zum Ende des Spülabschnitts wird das Spülwasser abgepumpt, wobei anschließend das Endschleudern Sc zum Entwässern der Wäschestücke 8 folgt. Beim Endschleudern wird die Trommel 3 mit einer gegenüber dem Waschvorgang erhöhte Drehzahl gedreht, bei der die Wäschestücke 8 am Trommelmantel anliegen und das Wasser bzw. die Waschflüssigkeit aufgrund der Zentrifugalkraft aus dem Gewebe nach außen durch die Trommelöffnungen geschleudert wird. Die Ablaufeinrichtung 12 ist hierbei aktiviert, so dass die Flüssigkeit aus dem Laugenbehälter 2 entfernt wird.

Ein Hauptproblem bei dem Prozess der Feuchtreinigung stellt die gleichmäßige Durchfeuchtung der Wäsche 8 dar. Es muss mehrmals Waschlauge 19 ausgeschleudert, und in die Wäsche 8 zurückgebracht werden, um eine gleichmäßige Durchfeuchtung zu erzielen. Da sich während des Schleuderns Waschlauge 19 im Laugenbehälter 2 sammelt, kann es darüber hinaus zu massiven Schaumproblemen kommen. Um diesen Problemen zu begegnen, müssen besondere Maßnahmen für die Durchfeuchtung Df und das Aufheizen Hz des Waschgutes ergriffen werden. Die einzelnen Phasen des Waschprozesses werden dazu in besonderer Weise angepasst.

In Fig. 3 ist der Durchfeuchtungsabschnitt DF schematisch in einem Diagramm dargestellt.

### Wassereinlauf:

Im ersten Wassereinlauf 1-1 wird das Waschmittel in den Laugenbehälter 2 eingespült. Dabei wird die zulaufende Wassermenge so gering gehalten, dass eine vollständige Sättigung des Waschgutes 8 mit Waschlauge 19 nicht möglich ist. Um die Lauge 19 gleichmäßig im Waschgut 8 zu verteilen, wird zunächst ein Erstdurchfeuchten 1-2 durchgeführt. Das Waschgut 8 wird dabei bei der Drehzahl n₁ in einem konventionellen Drehrhythmus mit einer Drehzahl kleiner als dieAnlegedrehzahl bewegt, bis der Flüssigkeitspegel einen oberen Wert Niv3 erreicht oder überschreitet. Ab dann wird der Wasserzulauf 15 beendet und die Lauge 19 umflutet. Als zweckmäßige Drehzahl wird bei einer Haushaltswaschmaschine 30 bis 60 1/min eingestellt. Dies wird durchgeführt, bis zum Zeitpunkt 2-1a, bei dem der Flüssigkeitspegel im Laugenbehälter 2 unter das vorbestimme Niveau Niv₂ gefallen ist.

Da nach dem Erstdurchfeuchten bzw. Wassereinlauf noch nicht von einer gleichmäßigen Verteilung der Lauge 19 im Waschgut 8 ausgegangen werden kann, erfolgt nun die eigentliche Durchfeuchtung im Zeitraum 2-1a bis 2-3b. Die Durchfeuchtungsphase besteht aus Umflutschleuderzyklen und Durchfeuchtumflutzyklen, die mehrmals hintereinander aufgerufen werden. Im Umflutschleudern 2-1a bis 2-1 b wird die Trommel auf Drehzahlen n₂ oberhalb der Anlegedrehzahl des Waschgutes 8 gebracht. So wird Lauge 19 aus dem Waschgut 8 ausgetrieben. Gleichzeitig läuft die Umflutpumpe 17a und spritzt die ausgeschleuderte Lauge 19 wieder in das Waschgut 8. Das Umflutschleudern wird immer nur kurzzeitig durchgeführt, beispielsweise 1 bis 3 Minuten, damit sich kein Schaum ausbilden kann. Im anschließenden Durchfeuchtumfluten 2-1 b bis 2-2a, wird ein normaler Waschrhythmus mit einer Trommeldrehzahl n1 unterhalb der Anlegedrehzahl gefahren. Die noch vorhandene ausgetriebene Lauge 19 wird über die Umflutpumpe 17a in das Waschgut 8 befördert. Während des Durchfeuchtumflutens breitet sich die Waschlauge 19 auch durch Saugeffekte im Waschgut 8 aus. Ist der Flüssigkeitspegel im Laugenbehälter unter das vorbestimmte Niveau Niv2 (Zeitpunkt 2-2a) gefallen, wird wieder ein Umflutschleudern gestartet. Der Wechsel von Umflutschleudern und Durchfeuchtumfluten wird mehrmals nacheinander durchgeführt, bis von einer gleichmäßigen Durchfeuchtung des Waschgutes 8 ausgegangen werden kann. Durch den ständigen Wechsel der beiden Phasen wird eine gleichmäßige Durchfeuchtung des gesamten Waschgutes 8 bei minimaler Schaumbildung erzielt. Gegen Ende der Durchfeuchtungsphase kann optional noch ein normaler Waschrhythmus mit geringer Drehzahl n1 durchgeführt werden. Dadurch können die Waschmittelbestandteile, welche bei niedriger Temperatur aktiv werden, noch effektiver wirken.

In Fig. 4 ist der Heizabschnitt HZ schematisch in einem Diagramm dargestellt. Die Zeitpunkte auf der Zeitachse t sind hierbei nur symbolisch angegeben, im realen Ablauf entsprechen diese Kennzeichnungen einer Zeiteinheit.

Die Aufheizphase wird mit einem konventionellen Heizkörper in einem Sumpf 24 realisiert. Das Waschgut 8 wird zunächst zum Zeitpunkt 3-1 a wieder auf eine Drehzahl n2 oberhalb der Anlegedrehzahl gebracht. Dadurch wird Lauge 19 aus der Wäsche 8 ausgetrieben, die sich im Sumpf 24 sammelt. Ist der Sumpf 24 bis zu dem vorbestimmten Niveau Niv₂ gefüllt, wird die Drehzahl wieder auf die normale Waschdrehzahl n1 reduziert. Ab dem Zeitpunkt 3-1 b wird der Heizkörper 7 eingeschaltet, so dass die ausgetriebene Lauge 19 nun durch den im erweiterten Sumpf 14 befindlichen Heizkörper 7 aufgeheizt wird.

Durch den Temperaturfühler 22 wird dabei die Temperatur der Lauge 19 im Sumpf 24 überwacht. Ist die gewünschte Maximaltemperatur Tₘₐₓ erreicht, wird die Umfluteinrichtung 17 aktiviert bzw. die Umflutpumpe 17a eingeschaltet und die Heizung 7 abgeschaltet. Dadurch wird die aufgewärmte Lauge 19 im Zeitraum 3-1 c bis 3-2a wieder in das Waschgut 8 gebracht. In diesem Beispiel wird die Trommel 3 mit normaler Waschdrehzahl n1 gedreht. In dem zeitlichen Abschnitt 3-1 c bis 3-2a sinkt der Pegel der Waschflüssigkeit, bis der untere Pegel Niv2 erreicht ist. Ab diesem Zeitpunkt 3-2a wird wieder das Umflutschleudern aktiviert, wobei die Trommel 3 bis zum Zeitpunkt 3-2c mit der hohen Drehzahl n2 gedreht wird. Die drei aufgeführten Schritte werden so lange wiederholt, bis die mittlere Laugentemperatur der gewünschten Solltemperatur Tₛₒₗₗ entspricht. Die Solltemperatur Tsoll liegt hierbei unterhalb der Temperatur Tmax, bei der jeweils die Abschaltung des Heizkörpers 7 erfolgt.
Durch dieses Heizverfahren kann die Schaumbildung minimiert werden, aber dennoch eine gleichmäßige Erwärmung des Waschgutes 8 erzielt werden. Ist das Aufheizen beendet (3-5), wird ein normaler Waschrhythmus durchgeführt, damit die durch Temperatur aktivierten Bestandteile des Waschmittels wirken können. Die Trommel 3 wird hierbei mit normaler Drehzahl n1 gedreht, bei der der sogenannte Wäschefall stattfindet.

Zu Beginn der Nachwaschzeit Na erfolgt ein weiterer Wasserzulauf 4-1, bis der Laugenpegel einen höheren Wert Niv3 erreicht. Da alle temperaturrelevanten Prozesse abgeschlossen sind, kann eine geringe Abkühlung der Lauge 19, beispielsweise um 5°C bis 10°C in Kauf genommen werden. Es wird so viel Wasser zugegeben, dass die insgesamt im Prozess vorhandene Laugenmenge vergleichbar der eines konventionellen Waschverfahrens ist. Anschließend ab dem Zeitpunkt 4-2 erfolgt der Waschprozess mit einem konventionellen Waschrhythmus bei einer Trommeldrehzahl n1 bei gleichzeitigem Betrieb der Umflutpumpe 17a. Somit ist die mechanische Waschwirkung gleich oder eventuell sogar besser gegenüber der eines konventionellen Waschprozesses. Zum Zeitpunkt 4-3 ist die Waschphase WA beendet, so dass sich hier die Spülphase SP und bedarfsweise die Schleuderphase Sc anschließen kann.

Aufgrund der vorteilhaften Waschmittelauflösung und der besseren Durchfeuchtung der Wäsche kann der Gesamtablauf des Waschprogramms WP verkürzt, die Waschmittelmenge reduziert und/oder die Waschwirkung verbessert werden.

Das in den Phasen Durchfeuchtung Df und Heizen Hz durchgeführte Umflutschleudern sorgt für eine starke Schaumbildung, besonders dann, wenn der Flüssigkeitspegel im Laugenbehälter 2 so hoch ist, dass die rotierende Trommel 3 mit Waschlauge in Kontakt kommt. Es kommt dann zu einer erhöhten Stromaufnahme und schließlich zu einem Drehzahleinbruch beim Antriebsmotor 13. Daher muss die Bildung von Schaum rechtzeitig erkannt werden. Dies ist entweder über das Auslesen der Motordrehzahl oder den Motorstrom möglich. Die Motordrehzahl kann über den bereits heute in den Motoren verwendeten Tachogenerator ausgelesen werden. Die Auswertung des Motorstromes kann bei Antrieben mit Frequenzumrichtern 16 oder bürstenlosen Motoren über die Ansteuerungselektronik erfolgen.

## Patentansprüche

1. Verfahren zum Betreiben einer Waschmaschine (1) mit einem Laugenbehälter (2) zur Aufnahme von Waschflüssigkeit (19) zum Behandeln von Wäsche (8), mit einem Heizkörper (7) und einer Umfluteinrichtung (17), wobei das Verfahren eine Waschphase (Wa) mit eingeschaltetem Heizkörper (7) zum Erhitzen der Waschflüssigkeit (19) und aktivierter Umfluteinrichtung (17) umfasst, die die Waschflüssigkeit (19) aus dem unteren Bereich des Laugenbehälters (2) in den oberen Bereich, bezogen auf die betriebsgemäße Aufstellposition der Waschmaschine (1), fördert,
**gekennzeichnet durch**
einen Durchfeuchtungsabschnitt (DF) zu Beginn der Waschphase (WA) mit folgenden Schritten:
a) Einlassen einer Wassermenge unter Hinzufügung von Waschmittel in den Laugenbehälter (2), wobei die Wassermenge so bemessen ist, dass eine vollständige Sättigung des Waschgutes (8) nicht erreicht wird, und Drehen der Trommel (3) im Reversierrhythmus mit einer ersten Drehzahl (n1) unterhalb der Anlegedrehzahl,
b) Aktivieren der Umfluteinrichtung (17), bis der Pegel der Waschflüssigkeit (19) einen unteren Grenzwert (Niv2) erreicht,
c) Drehen der Trommel (3) mit einer zweiten Drehzahl (n2), die höher ist, als die erste Drehzahl (n1) und oberhalb der Anlegedrehzahl liegt, wodurch eine Schleuderwirkung mit Austreiben von Waschflüssigkeit aus dem Waschgut (8) und ein Anstieg des Pegels der Waschflüssigkeit bis auf einen oberen Wert (Niv3) bewirkt wird,
d) Drehen der Trommel (3) mit der ersten Drehzahl (n1), bis der Pegel den unteren Grenzwert (Niv 2) erreicht,
wobei in den Schritten c) und d) die Umfluteinrichtung (17, 17a) ununterbrochen aktivert ist.

2. Verfahren nach Anspruch 1,
**dadurch gekennzeichnet,**
**dass** die Schritte c) und d) mehrmals wiederholt werden und danach die Umfluteinrichtung (17, 17a) deaktiviert wird.

3. Verfahren nach Anspruch 2,
**dadurch gekennzeichnet,**
**dass** die Schritte c) und d) 2- bis 10-mal wiederholt werden.

4. Verfahren nach einem der Ansprüche 1 bis 3,
**dadurch gekennzeichnet,**
**dass** im Schritt d) die Umfluteinrichtung (17, 17a) mit einer geringeren Förderleistung betrieben wird, als im Schritt c).

5. Verfahren zum Betreiben einer Waschmaschine (1) nach einem der Ansprüche 1 bis 4, **dadurch gekennzeichnet,**
**dass** sich dem Durchfeuchtungabschnitt (DF) ein Aufheizabschnitt (HZ) zum Aufheizen der Waschflüssigkeit (19) auf eine vorgegebene Temperatur anschließt, umfassend die Schritte
e) Drehen der Trommel (3) mit einer zweiten Drehzahl (n2), die höher ist, als die erste Drehzahl (n1) und oberhalb der Anlegedrehzahl liegt, wodurch eine Schleuderwirkung mit Austreiben von Waschflüssigkeit aus dem Waschgut (8) und ein Anstieg des Pegels der Waschflüssigkeit bis zu einem oberen Grenzwert (Niv3) bewirkt wird,
f) Drehen der Trommel (3) mit der ersten Drehzahl (n1) unterhalb der Anlegedrehzahl,
g) Aktivieren des Heizkörpers (7) zum Aufheizen der Waschflüssigkeit (19), bis die Temperatur der Waschflüssigkeit einen oberen Grenzwert (Tmax) erreicht oder überschreitet,
h) Abschalten des Heizkörpers(7) und Aktivieren der Umfluteinrichtung (17, 17a), bis ein unterer Grenzwert (Niv 2) erreicht wird,
wobei die Schritte e bis h mehrmals wiederholt werden.

6. Verfahren nach Anspruch 5,
**dadurch gekennzeichnet,**
**dass** der obere Grenzwert der Temperatur für die Waschflüssigkeit (Tmax) höher ist, als die vom Benutzer ausgewählte Solltemperatur (Tsoll) für die Wäschebehandlung.

7. Verfahren nach Anspruch 6,
**dadurch gekennzeichnet,**
**dass** der obere Grenzwert (Tmax) im Bereich von 5°C bis 10°C höher ist, als der Sollwert (Tsoll).

8. Verfahren nach Anspruch 5,
**dadurch gekennzeichnet,**
**dass** nach dem Aufheizabschnitt (HZ) die Nachwaschphase (NA) bei aktivierter Umfluteinrichtung (17, 17a) erfolgt, umfassend folgende Schritte
i) Drehen der Trommel (3) mit der ersten Drehzahl (n1) unterhalb der Anlegedrehzahl, bis der Pegel den unteren Grenzwert (Niv 2) erreicht,
j) Drehen der Trommel (3) mit einer zweiten Drehzahl (n2), die höher ist, als die erste Drehzahl (n1) und oberhalb der Anlegedrehzahl liegt, wodurch eine Schleuderwirkung mit Austreiben von Waschflüssigkeit aus dem Waschgut (8) und ein Anstieg des Pegels der Waschflüssigkeit bis auf einen oberen Wert (Niv 3) bewirkt wird,
wobei die Schritte i) und j) mehrmals wiederholt werden.

9. Verfahren nach Anspruch 5,
**dadurch gekennzeichnet,**
**dass** nach dem Aufheizabschnitt (Hz) die Nachwaschphase (Na) bei abgeschaltetem Heizkörper (7) und Drehen der Trommel (3) mit der ersten Drehzahl (n1) zur Bereitstellung eines Wäschefalls für eine vorbestimmte Zeit erfolgt, umfassend folgende Schritte
k) Einlassen einer zusätzlichen Wassermenge, bis ein höherer Pegel (Niv 3) erreicht ist,
l) Aktivieren der Umfluteinrichtung (17, 17a).

10. Verfahren nach Anspruch 8 oder 9,
**dadurch gekennzeichnet,**
**dass** nach der Nachwaschphase (Na) zumindest eine Spülphase (Sp) erfolgt, bei der die Waschflüssigkeit (19) aus dem Laugenbehälter (2) entfernt und frisches Wasser zum Spülen des Waschguts (8) in den Laugenbehälter (2) eingelassen wird.

11. Verfahren nach einem der Ansprüche 1 bis 5, 7 oder 8,
**dadurch gekennzeichnet,**
**dass** die erste Drehzahl (n1) im Bereich von 30 1/min bis 70 1/min und die zweite Drehzahl (n2) im Bereich von 300 1/min bis 600 1/min liegt.

12. Verfahren nach Anspruch 1 oder 5,
**dadurch gekennzeichnet,**
**dass** zumindest in den Schritten c) und j) eine Überwachung von Schaumbildung aktiviert ist, wobei die Schritte c) oder j) jeweils erst nach dem Erkennen von Schaum beendet werden.

## Claims

1. Method for operating a washing machine (1) comprising a suds container (2) for receiving washing liquid (19) for treating laundry (8), and comprising a heating member (7) and a circulation device (17), the method comprising a washing phase (WA) using the heating member (7), which is switched on, for heating the washing liquid (19) and the activated circulation device (17) which conveys the washing liquid (19) from the lower region of the suds container (2) into the upper region, relative to the operational installation position of the washing machine (1),
**characterised by**
a soaking stage (DF) at the start of the washing phase (WA), comprising the following steps:
a) admitting an amount of water while adding detergent into the suds container (2), the amount of water being such that the items (8) to be washed are not completely saturated, and rotating the drum (3) in a reverse rhythm at a first speed (n1) that is below the speed causing the laundry to be applied against the drum,
b) activating the circulation device (17) until the level of washing liquid (19) reaches a lower threshold value (Niv2),
c) rotating the drum (3) at a second speed (n2) that is higher than the first speed (n1) and above the speed causing the laundry to be applied against the drum, which results in a spinning effect that expels washing liquid from the items (8) to be washed and a rise in the level of the washing liquid up to an upper value (Niv3),
d) rotating the drum (3) at the first speed (n1) until the level reaches the lower threshold value (Niv 2),
the circulation device (17, 17a) being activated in an uninterrupted manner in steps c) and d).

2. Method according to claim 1, **characterised in that** steps c) and d) are repeated multiple times and the circulation device (17, 17a) is deactivated thereafter.

3. Method according to claim 2, **characterised in that** steps c) and d) are repeated from 2 to 10 times.

4. Method according to any of claims 1 to 3, **characterised in that** the circulation device (17, 17a) is operated at a lower flow rate in step d) than in step c).

5. Method for operating a washing machine (1) according to any of claims 1 to 4, **characterised in that** a heating stage (HZ), for heating the washing liquid (19) to a predefined temperature, follows the soaking stage (DF), comprising the steps of:
e) rotating the drum (3) at a second speed (n2) that is higher than the first speed (n1) and is above the speed causing the laundry to be applied against the drum, which results in a spinning effect that expels washing liquid from the items (8) to be washed and a rise in the level of the washing liquid up to an upper threshold value (Niv3)
f) rotating the drum (3) at the first speed (n1) that is below the speed causing the laundry to be applied against the drum,
g) activating the heating member (7) for heating up the washing liquid (19) until the temperature of the washing liquid reaches or exceeds an upper threshold value (Tmax),
h) switching off the heating member (7) and activating the circulation device (17, 17a) until a lower threshold value (Niv 2) is reached,
steps e) to h) being repeated multiple times.

6. Method according to claim 5, **characterised in that** the upper threshold value of the temperature for the washing liquid (Tmax) is greater than the target temperature (Tsoll) selected by the user for the laundry treatment.

7. Method according to claim 6, **characterised in that** the upper threshold value (Tmax) is greater than the target value (Tsoll) in the range of from 5 °C to 10 °C.

8. Method according to claim 5, **characterised in that**, after the heating stage (HZ), the post-washing phase (NA) takes place when the circulation device (17, 17a) is activated, comprising the following steps:
i) rotating the drum (3) at the first speed (n1) below the speed causing the laundry to be applied against the drum until the level reaches the lower threshold value (Niv 2),
j) rotating the drum (3) at a second speed (n2) that is higher than the first speed (n1) and above the speed causing the laundry to be applied against the drum, which results in a spinning effect that expels washing liquid from the items (8) to be washed and a rise in the level of the washing liquid up to an upper level (Niv 3),
steps i) and j) being repeated multiple times.

9. Method according to claim 5, **characterised in that**, after the heating stage (Hz), the post-washing phase (Na) takes place when the heating member (7) is switched off, and the drum (3) is rotated at the first speed (n1) in order to provide a laundry drop for a predetermined period of time, comprising the following steps:
k) admitting an additional amount of water until a higher level is reached (Niv 3),
l) activating the circulation device (17, 17a).

10. Method according to either claim 8 or claim 9, **characterised in that**, after the post-washing phase (Na), at least one rinsing phase (Sp) takes place in which the washing liquid (19) is removed from the suds container (2) and fresh water for rinsing the items (8) to be washed is admitted into the suds container (2).

11. Method according to any of claims 1 to 5, 7 or 8, **characterised in that** the first speed (n1) is in the range of from 30 rpm to 70 rpm, and the second speed (n2) is in the range of from 300 rpm to 600 rpm.

12. Method according to either claim 1 or claim 5, **characterised in that**, at least in steps c) and j), monitoring of foam formation is activated, steps c) or j) each being terminated only after the detection of foam.

## Revendications

1. Procédé de fonctionnement d'une machine à laver (1) avec une cuve de lessivage (2) destinée à recevoir du liquide de lavage (19) pour traiter du linge (8), avec un corps chauffant (7) et un dispositif de circulation (17), dans lequel le procédé comprend une phase de lavage (Wa) avec le corps chauffant (7) mis en circuit pour le chauffage du liquide de lavage (19) et avec le dispositif de circulation (17) activé qui transporte le liquide de lavage (19) à partir de la zone inférieure de la cuve de lessivage (2) vers la zone supérieure, en se rapportant à la position d'installation opérationnelle de la machine à laver (1),
**caractérisé par**
une période d'humidification (DF) au début de la phase de lavage (Wa), avec les étapes suivantes :
a) admission d'une quantité d'eau avec addition de détergent dans la cuve de lessivage (2), dans lequel la quantité d'eau est dimensionnée de telle sorte qu'une saturation complète de l'article à laver (8) n'est pas atteinte, et rotation du tambour (3) dans le rythme d'inversion à une première vitesse de rotation (n1) inférieure à la vitesse de rotation provoquant l'application du linge contre le tambour,
b) activation du dispositif de circulation (17) jusqu'à ce que le niveau du liquide de lavage (19) atteigne une valeur limite inférieure (Niv2),
c) rotation du tambour (3) à une deuxième vitesse de rotation (n2) qui est plus élevée que la première vitesse de rotation (n1) et qui est supérieure à la vitesse de rotation provoquant l'application du linge contre le tambour, ce qui provoque un effet d'essorage avec expulsion du liquide de lavage à partir de l'article à laver (8) et une augmentation du niveau du liquide de lavage jusqu'à une valeur supérieure (Niv3),
d) rotation du tambour (3) à la première vitesse de rotation (n1) jusqu'à ce que le niveau atteigne la valeur limite inférieure (Niv2),
dans lequel le dispositif de circulation (17, 17a) est activé de façon ininterrompue pendant les étapes c) et d).

2. Procédé selon la revendication 1, **caractérisé en ce que** les étapes c) et d) sont répétées plusieurs fois, après quoi le dispositif de circulation (17, 17a) est désactivé.

3. Procédé selon la revendication 2, **caractérisé en ce que** les étapes c) et d) sont répétées de 2 à 10 fois.

4. Procédé selon l'une des revendications 1 à 3, **caractérisé en ce que**, pendant l'étape d), le dispositif de circulation (17, 17a) est mis en marche avec un débit plus faible que pendant l'étape c).

5. Procédé de fonctionnement d'une machine à laver (1) selon l'une des revendications 1 à 4, **caractérisé en ce que** la période d'humidification (DF) est suivie d'une période de chauffage (HZ) destinée au chauffage du liquide de lavage (19) à une température prédéfinie, comprenant les étapes suivantes
e) rotation du tambour (3) à une deuxième vitesse de rotation (n2) qui est plus élevée que la première vitesse de rotation (n1) et qui est supérieure à la vitesse de rotation provoquant l'application du linge contre le tambour, ce qui provoque un effet d'essorage avec expulsion du liquide de lavage à partir de l'article à laver (8) et une augmentation du niveau du liquide de lavage jusqu'à une valeur limite supérieure (Niv3),
f) rotation du tambour (3) à la première vitesse de rotation (n1) au-dessous de la vitesse de rotation provoquant l'application du linge contre le tambour,
g) activation du corps chauffant (7) pour le chauffage du liquide de lavage (19) jusqu'à ce que la température du liquide de lavage atteigne ou dépasse une valeur limite supérieure (Tmax),
h) arrêt du corps chauffant (7) et activation du dispositif de circulation (17, 17a) jusqu'à ce qu'une valeur limite inférieure (Niv2) soit atteinte,
dans lequel les étapes e à h sont répétées plusieurs fois.

6. Procédé selon la revendication 5, **caractérisé en ce que** la valeur limite supérieure de la température du liquide de lavage (Tmax) est plus élevée que la température de consigne (Tsoll) de traitement du linge sélectionnée par l'utilisateur.

7. Procédé selon la revendication 6, **caractérisé en ce que** la valeur limite supérieure (Tmax) est plus élevée que la température de consigne (Tsoll) dans la plage de 5 °C à 10 °C.

8. Procédé selon la revendication 5, **caractérisé en ce que**, après la période de chauffage (HZ), la phase de post-lavage (NA) est effectuée avec le dispositif de circulation (17, 17a) activé, comprenant les étapes suivantes :
i) rotation du tambour (3) à la première vitesse de rotation (n1) au-dessous de la vitesse de rotation provoquant l'application du linge contre le tambour jusqu'à ce que le niveau atteigne la valeur limite inférieure (Niv2),
j) rotation du tambour (3) à une deuxième vitesse de rotation (n2) qui est plus élevée que la première vitesse de rotation (n1) et qui est supérieure à la vitesse de rotation provoquant l'application du linge contre le tambour, ce qui provoque un effet d'essorage avec expulsion du liquide de lavage à partir de l'article à laver (8) et une augmentation du niveau du liquide de lavage jusqu'à une valeur supérieure (Niv3),
dans lequel les étapes i) et j) sont répétées plusieurs fois.

9. Procédé selon la revendication 5, **caractérisé en ce que**, après la période de chauffage (Hz), la phase de post-lavage (Na) est effectuée avec le corps chauffant (7) arrêté et avec une rotation du tambour (3) à la première vitesse de rotation (n1) pour entraîner une chute du linge pendant un certain temps, comprenant les étapes suivantes
k) admission d'une quantité d'eau supplémentaire jusqu'à ce qu'un niveau (Niv3) plus élevé soit atteint,
l) activation du dispositif de circulation (17, 17a).

10. Procédé selon la revendication 8 ou 9, **caractérisé en ce que**, après la phase de post-lavage (Na), il est effectué au moins une phase de rinçage (Sp) dans laquelle le liquide de lavage (19) est enlevé de la cuve de lessivage (2) et de l'eau fraîche est admise dans la cuve de lessivage (2) pour le rinçage de l'article à laver (8).

11. Procédé selon l'une des revendications 1 à 5, 7 ou 8, **caractérisé en ce que** la première vitesse de rotation (n1) se situe dans la plage de 30 tr/min à 70 tr/min, et la deuxième vitesse de rotation (n2) se situe dans la plage de 300 tr/min à 600 tr/min.

12. Procédé selon la revendication 1 ou 5, **caractérisé en ce que**, au moins pendant les étapes c) et j), une surveillance de la formation de mousse est activée, dans lequel les étapes c) ou j) ne sont terminées respectivement qu'après la détection de mousse.
